# EUROPÄISCHE PATENTSCHRIFT

(11) **EP 4 291 519 B1**
(45) Veröffentlichungstag und Bekanntmachung des Hinweises auf die Patenterteilung: **30.10.2024**
(21) Anmeldenummer: 22732943.0
(22) Anmeldetag: 31.05.2022
(51) Int. Cl.: B65H 31/30, B66C 1/12

(54) **VERFAHREN ZUM UMSETZEN EINES STAPELS FLÄCHIGER, FLACHER PRODUKTE UND UMSETZVORRICHTUNG ZUM UMSETZEN EINES STAPELS FLÄCHIGER, FLACHER PRODUKTE**
METHOD FOR MOVING A STACK OF FLAT LAMINAR PRODUCTS, AND MOVING DEVICE FOR MOVING A STACK A FLAT LAMINAR PRODUCTS
PROCÉDÉ POUR DÉPLACER UNE PILE DE PRODUITS PLATS ET DISPOSITIF DE DÉPLACEMENT POUR DÉPLACER UNE PILE DE PRODUITS PLATS

(30) Priorität: 01.06.2021 DE 102021114166
(43) Veröffentlichungstag der Anmeldung: 20.12.2023
(73) Patentinhaber: Palamides GmbH, 71272 Renningen (DE)
(72) Erfinder: PALAMIDES, Stefano, 71120 Grafenar (DE)
(74) Vertreter: Lichti - Patentanwälte Partnerschaft mbB
(86) Internationale Anmeldenummer: PCT/EP2022/064712
(87) Internationale Veröffentlichungsnummer: WO 2022/253809

(56) Entgegenhaltungen:
- WO-A1-95/07230
- DD-A1- 147 228
- US-B1- 8 307 614

## Beschreibung

Die Erfindung betrifft ein Verfahren zum Umsetzen eines Stapels flächiger, flacher Produkte mit einer Tragvorrichtung, die ein Tragteil, das oberhalb des Stapels positioniert wird, und ein Band aufweist, das am Tragteil befestigt ist, wobei das Band unterseitig um den Stapel herumgeführt und am Tragteil befestigt wird und wobei das Tragteil dann durch Spannen des Bandes gegen den Stapel gedrückt und dann der von dem Band unterseitig umschlungene Stapel angehoben wird, wobei der Stapel anschließend an einem Ziel-Lagerplatz abgesetzt und dann das Band von dem Stapel gelöst wird.

Darüber hinaus betrifft die Erfindung eine Umsetzvorrichtung zum Umsetzen eines Stapels flächiger, flacher Produkte, mit einer Tragvorrichtung, die ein Tragteil und ein Band aufweist, das um den Stapel herumlegbar ist.

Bei den genannten flächigen, flachen Produkten kann es sich beispielsweise um Drucksachen wie Zeitungen oder Werbeprospekte oder auch um Teppichfliesen, flachliegende Faltschachteln oder Leiterplatten handeln kann. Im Folgenden wird beispielhaft von einem Stapel aus Zeitungen ausgegangen, jedoch ist die Erfindung darauf nicht beschränkt und kann auch auf Stapel anderer flächiger, flacher Produkte in gleichartiger Weise angewendet werden.

Zeitungen werden in schnell arbeitenden Druckmaschinen hergestellt und dann gezählt und zu Stapeln mit einer vorbestimmten Anzahl von Zeitungen zusammengefasst. Diese Stapel können lose weiterverarbeitet werden, es ist jedoch auch bekannt, die Stapel mit einer Banderole zusammenzufassen und/oder mit einer Umverpackung beispielsweise aus einer Kunststofffolie zu versehen. Für den Transport werden die Stapel entweder auf eine Transport-Palette aufgesetzt oder von oben in einen geöffneten Behälter oder Karton eingesetzt. Zum Umsetzen eines Stapels wird dieser mittels eines gabelförmigen Greifers von entgegengesetzten Seiten untergriffen, angehoben und am Ziel-Lagerplatz, d.h. auf der Transport-Palette oder in dem Karton abgesetzt. Damit ist der Nachteil verbunden, dass die Greifer einen Bauraum seitlich des Stapels benötigen, so dass der Stapel nicht oder nur mit großem Aufwand unmittelbar an einen benachbarten Stapel angesetzt werden kann. Auch das Absetzen in einem Karton oder einem Behälter unter enger Passung ist mit den bekannten Greifern nicht möglich.

Wenn der Stapel in einen Karton oder einen Behälter unter enger Passung eingesetzt werden muss, wird dies in der Regel manuell von Hilfspersonal gemacht. Dieses Vorgehen ist mühsam, zeitaufwändig und teuer.

Aus anderen Bereichen der Wirtschaft, beispielsweise aus dem Baugewerbe ist es bekannt, einen Stapel beispielsweise von Holzplatten mit einem Kran umzusetzen, indem der Plattenstapel von Ketten umschlungen und mittels des Krans angehoben wird. Ein derartiges Vorgehen ist jedoch für Drucksachen oder Zeitungen nicht anwendbar, da der Stapel relativ instabil ist und deshalb nur sehr langsam umgesetzt werden kann, wodurch die Leistung einer Druckmaschine in nicht-akzeptabler Weise gemindert wäre. Bei einem schnellen Umsetzen bestünde die Gefahr, dass der Stapel instabil wird und die Produkte verrutschen.

Im Zusammenhang mit Stabmaterial, beispielsweise Stahlstäben, ist es aus der DD 147228 A1 bekannt, ein Bündel von Stahlstäben vor dem Anheben mit einem Band zu umschlingen und dann die Stahlstäbe durch Spannen des Bandes gegen ein Gegenlager zu spannen und dadurch zu fixieren. Das Band wird dabei von einer Bedienperson manuell erfasst und an seinem freien Ende, an dem eine Schlaufe ausgebildet ist, in einen Haken eingehängt. Dieses Vorgehen ist sehr zeitaufwändig und kostenintensiv und für eine schnell arbeitende Druckmaschine nicht sinnvoll einsetzbar.

Der Erfindung liegt die Aufgabe zugrunde, ein Verfahren zum Umsetzen eines Stapels flächiger, flacher Produkte der genannten Art zu schaffen, mit dem die Gefahr, dass die Produkte beim Umsetzen verrutschen, verringert ist und mit dem die Stapel schnell und sicher umgesetzt werden können.

Darüber hinaus soll eine Umsetzvorrichtung der genannten Art geschaffen werden, die in konstruktiv einfacher Weise ein schnelles und platzsparendes Umsetzen der Stapel ermöglicht.

Diese Aufgabe wird hinsichtlich des Verfahrens durch ein Verfahren mit den Merkmalen des Anspruchs 1 gelöst.

Dabei ist vorgesehen, dass das Tragteil vor dem Anheben des Stapels auf die Oberseite des Stapels aufgelegt und durch Spannen des Bandes gegen den Stapel gedrückt wird. Das Tragteil, das beispielsweise plattenförmig ausgebildet sein kann, wird oberhalb des Stapels positioniert und vorzugsweise von oben auf den Stapel aufgelegt.

Um das Band, bei dem es sich um ein Kunststoff-Band oder ein Gewebe-Kunststoff-Band handeln kann, unterseitig um den Stapel herumzulegen, ist eine Greifvorrichtung vorgesehen, die das Band insbesondere auf der Oberseite des Tragteils ergreift, von einer Bandvorratsspule abzieht und um den Stapel unterseitig herumlegt. An dem Tragteil und insbesondere auf der Oberseite des Tragteils kann ein 2. Halteteil angeordnet sein, an dem das Band mittels der Greifvorrichtung nach dem Umschlingen des Stapels in lösbarer Weise festgelegt und insbesondere eingehängt wird.

Nachdem das Band an dem 2. Halteteil fixiert ist, wird das Band mittels der Bandvorratsspule, die am Tragteil und vorzugsweise auf der Oberseite des Tragteils angebracht ist, stramm gezogen bzw. gespannt. Dadurch wird das Tragteil von oben gegen den Stapel gedrückt und der zu transportierende Stapel ist unterhalb des Tragteils fixiert. Das Tragteil kann dann zusammen mit dem an ihm festgespannten Stapel mittels einer Hubvorrichtung, beispielsweise einem Gelenkarm-Roboter oder einer sonstigen Hubvorrichtung angehoben und zu dem gewünschten Ziel-Lagerplatz, d.h. zu einer Palette oder einem Karton verfahren und dort an der vorgesehenen Position abgesetzt werden. Das Band wird dann vorzugsweise an dem 2. Halteteil einseitig gelöst und insbesondere durch Aktivierung der Bandvorratsspule auf diese aufgewickelt und unter dem Stapel hervorgezogen.

Da das Band relativ dünn ist, behindert es das Einsetzen des Stapels unter enger Passung in einen Karton oder das unmittelbare Ansetzen des Stapels an einen anderen Stapel nicht.

Vorzugsweise wird das Band von der Greifvorrichtung auf der dem Stapel abgewandten Oberseite des Tragteils ergriffen.

Vorzugsweise ist die Greifvorrichtung so ausgestaltet, dass das Band hintergriffen und in formschlüssiger Weise erfasst wird. Alternativ oder zusätzlich dazu kann das Band auch zwischen Klemmbacken eingespannt und dann abgezogen werden.

Das Band ist an seinem einen Ende an der Bandvorratsspule befestigt, um auf der Bandvorratsspule aufwickeln zu können. In bevorzugter Ausgestaltung der Erfindung ist vorgesehen, dass das der Bandvorratsspule abgewandte andere Ende des Bandes an einem 1. Halteteil an dem Tragteil befestigt ist. Das Band kann an dem 1. Halteteil beispielsweise geklemmt sein.

Vorzugsweise wird das Band von der Greifvorrichtung in einem Bandabschnitt zwischen der Bandvorratsspule und dem 1. Halteteil ergriffen.

In bevorzugter Ausgestaltung der Erfindung ist vorgesehen, dass das Band um zumindest zwei Umlenkrollen herumgeführt wird, die an dem Tragteil und insbesondere auf dessen Oberseite gelagert sind. Dabei kann vorgesehen sein, dass das Band von der Greifvorrichtung in einem Bandabschnitt zwischen den beiden Umlenkrollen ergriffen wird, wodurch eine genaue Positionierung des Bandes beim Ergreifen durch die Greifvorrichtung gewährleistet ist.

Das Band kann in einfacher Lage um den Stapel herumgelegt werden. In bevorzugter Ausgestaltung der Erfindung ist vorgesehen, dass das Band in Doppellage oder in 4-facher Lage um den Stapel herumgelegt wird. Dies kann beispielsweise dadurch erreicht werden, dass das freie Ende des Bandes an dem 1. Halteteil, das an dem Tragteil und insbesondere auf der Oberseite des Tragteils angeordnet ist, fixiert ist. Ein Abschnitt des Bandes, der sich zwischen dem am 1. Halteteil fixierten freien Ende des Bandes und der Bandvorratsspule liegt, wird dann von der Greifvorrichtung hintergriffen und abgezogen, so dass das Band in Doppellage liegt, wobei eine 1. Lage von einem Abschnitt des Bandes, der zwischen dem 1. Halteteil und der Greifvorrichtung verläuft, und eine 2. Lage von einem Abschnitt des Bandes gebildet ist, der zwischen der Greifvorrichtung und der Bandvorratsspule verläuft. Die Greifvorrichtung hat dann eine Schlaufe des Bandes ergriffen und kann diese nach Umschlingen des Stapels an dem 2. Halteteil in lösbarer Weise festlegen.

Die doppellagige Verwendung des Bandes bringt den Vorteil mit sich, dass das Band nach Absetzen des Stapels durch Einziehen der äußeren Lage des Bandes auf die Bandvorratsspule zurückgeholt werden kann. Die am Stapel anliegende 1. Lage des Bandes übt dabei keine Schubkräfte auf das untere Produkt des Stapels aus, so dass das untere Produkt des Stapels nicht beschädigt oder durch Schleifspuren markiert wird.

In bevorzugter Ausgestaltung der Erfindung ist vorgesehen, dass das Tragteil so auf den Stapel aufgelegt wird, dass es vollständig auf der Oberseite des Stapels angeordnet ist. Dies wird erreicht, wenn die Abmessungen beziehungsweise die Grundfläche des Tragteils gleich oder kleiner ist als die Fläche der Oberseite des zu transportierenden Stapels, so dass das Tragteil auf keiner Seite des Stapels seitlich hervorsteht. Auf diese Weise ist es möglich, den umzusetzenden Stapel unter enger Passung tief in einen Karton oder ein Behälter einzusetzen, ohne dass seitlich überstehende Teile des Tragteils das Einsetzen behindern.

Um die Prozesssicherung noch weiter zu erhöhen, kann in Weiterbildung der Erfindung vorgesehen sein, dass der Stapel vor dem Herumlegen des Bandes um den Stapel und gegebenenfalls vor dem Ablegen des Tragteils auf dem Stapel mittels einer Druckvorrichtung zusammengedrückt und komprimiert wird.

Wenn der Stapel auf der Oberseite eines bereits am Ziel-Lagerplatz positionierten Stapels abgesetzt wird, ist vorzugsweise vorgesehen, zwischen dem unteren Stapel und dem nunmehr darauf abzulegenden Stapel eine Zwischenlage beispielsweise aus Pappe anzuordnen, um zu vermeiden, dass das Band beim Herausziehen das obere Produkt des unteren Stapels markiert oder beschädigt.

Hinsichtlich der Umsetzvorrichtung wird die oben genannte Aufgabe dadurch gelöst, dass auf der Oberseite des vorzugsweise plattenförmigen Tragteils eine drehbar gelagerte Bandvorratsspule angeordnet ist, von der das Band abziehbar und auf die das Band aufwickelbar ist. Durch Einziehen bzw. Aufwickeln des Bandes kann das den Stapel umschlingende und fixierte Band gespannt werden, wodurch das Tragteil auf die Oberseite des Stapels gespannt und gegen diesen gedrückt wird. Zum Ergreifen des Bandes und Umschlingen des Stapels ist eine Greifvorrichtung vorgesehen, mittels der das Band von der Bandvorratsspule abziehbar, unterseitig um den Stapel herumführbar und insbesondere an einem 2. Halteteil in lösbarer Weise befestigbar ist. Das 2. Halteteil ist vorzugsweise an dem Tragteil und insbesondere auf der Oberseite des Tragteils angeordnet.

Die Greifvorrichtung kann einen im Raum beweglichen Greifer umfassen, der zumindest zwei Greifbacken und/oder zumindest eine Greifrolle aufweist.

Vorzugsweise weist die Bandvorratsspule eine Antriebsvorrichtung, beispielsweise einen Servomotor auf.

Wenn das Band den Stapel umschlingt, kann das Band in Einzellage oder in Doppellage ausgebildet sein. Vorzugsweise ist das freie Ende des Bandes an einem 1. Halteteil befestigt, das vorzugsweise an dem Tragteil und insbesondere auf der Oberseite des Tragteils ausgebildet ist.

An dem Tragteil sind vorzugsweise zumindest zwei Umlenkrollen gelagert, um die das Band herumgeführt ist. Die Greifvorrichtung ist dabei vorzugsweise so ausgestaltet, dass das Band von der Greifvorrichtung in einem Bandabschnitt zwischen den beiden Umlenkrollen erfassbar ist.

Vorzugsweise kann eine Druckvorrichtung vorgesehen sein, mittels der der Stapel insbesondere vor dem Auflegen des Tragteils zusammendrückbar und komprimierbar ist.

Weitere Einzelheiten und Merkmale der Erfindung sind aus der folgenden Beschreibung eines Ausführungsbeispiels unter Bezugnahme auf die Zeichnungen ersichtlich. Es zeigen:
- Fig. 1: die wesentlichen Elemente einer Umsetzvorrichtung in schematischer Darstellung in einer ersten Phase des Verfahrens,
- Fig. 2: die Umsetzvorrichtung gemäß Fig. 1 in einer zweiten Phase des Verfahrens,
- Fig. 3: die Umsetzvorrichtung gemäß Fig. 1 in einer dritten Phase des Verfahrens,
- Fig. 4: die Umsetzvorrichtung gemäß Fig. 1 in einer vierten Phase des Verfahrens,
- Fig. 5: die Umsetzvorrichtung gemäß Fig. 1 in einer fünften Phase des Verfahrens,
- Fig. 6: die Umsetzvorrichtung gemäß Fig. 1 in einer sechsten Phase des Verfahrens,
- Fig. 7: die Umsetzvorrichtung gemäß Fig. 1 beim Absetzen des Stapels,
- Fig. 8: die Umsetzvorrichtung gemäß Fig. 1 beim Herausziehen des Bandes und
- Fig. 9: die Umsetzvorrichtung gemäß Fig. 1 nach Beendigung des Umsetzens.

Fig. 1 zeigt einen Stapel S aus flächigen, flachen Produkten P, beispielsweise Zeitungen, wobei der Stapel S auf einem Bereitstellungsplatz 21 positioniert ist und von dort umgesetzt werden soll. Der Bereitstellungsplatz 21 besitzt im dargestellten Ausführungsbeispiel ein L-förmiges Positionierteil 22, auf dem der Stapel S in vorbestimmter Ausrichtung angeordnet ist.

Eine Umsetzvorrichtung 10 weist ein plattenförmiges Tragteil 12 auf, auf dessen Oberseite eine Bandvorratsspule 13 drehbar gelagert ist. Die Bandvorratsspule 13 ist mittels einer nur schematisch dargestellten Antriebsvorrichtung 23 drehbar, wie es durch den Doppelpfeil D dargestellt ist. Auf der Bandvorratsspule 13 ist ein Band 24 aufgewickelt, bei dem es sich um ein Kunststoff-Band oder ein Gewebe-Kunststoff-Band handeln kann. Ein Ende des Bandes 24 ist an der Bandvorratsspule 13 befestigt. Das Band 24 verläuft ausgehend von der Bandvorratsspule 13 über eine 1. Umlenkrolle 15a, die auf der gemäß Fig. 1 rechten oberen Seite des Tragteils 12 angeordnet ist, und von dort zu einer weiteren, im Abstand unterhalb angeordneten 2. Umlenkrolle 15b und von dieser zu einem 1. Halteteil 16, mit dem ein anderes Ende des Bandes 24 bzw. das freie Ende des Bandes 24 auf der Oberseite des Tragteils 12 fixiert und insbesondere festgeklemmt ist. In dem zwischen der Bandvorratsspule 13 und der 1. Umlenkrolle 15a liegenden Abschnitt des Bandes 24 wirkt auf das Band 24 die Kraft einer verschieblich gelagerten und insbesondere federbelasteten Spannrolle 14, wodurch das Band 24 unter Spannung gehalten ist.

Auf der den Umlenkrollen 15a, 15b entgegengesetzten Seite des Tragteils 12 ist auf der Oberseite des Tragteils 12 ein 2. Halteteil 17 angeordnet.

Das Tragteil 12 kann zusammen mit der Bandvorratsspule 13, den Umlenkrollen 15a, 15b, der Spannrolle 14, dem 1. Halteteil 16 und dem 2. Halteteil 17 im Raum bewegt werden, wie es durch die Pfeile R angedeutet ist. Zu diesem Zweck kann die Tragvorrichtung 11 beispielsweise mit einem Gelenkarm-Roboter verbunden sein.

Desweiteren ist eine Greifvorrichtung 18 vorgesehen, die einen im Raum beweglichen Greifer 19 umfasst, wie es durch die Doppelpfeile T angedeutet ist. Der Greifer 19 trägt an seinem vorderen Ende eine Greifrolle 20.

Im Folgenden wird der Ablauf des Umsetzens des Stapels S in einzelnen Schritten beschrieben.

Zunächst wird die Tragvorrichtung 11 so positioniert, dass die Greifvorrichtung 18 mit der Greifrolle 12 zwischen die beiden Umlenkrollen 15a, 15b eingreifen kann, wie es in Fig. 2 dargestellt ist. Das Stapel S kann von einer Druckvorrichtung 26, die nur symbolisch dargestellt ist, komprimiert werden. Anschließend wird die Greifvorrichtung 18 so verfahren, dass das Band 24 mittels der Greifvorrichtung 18 von der Bandvorratsspule 13 abgezogen wird. Da das freie Ende des Bandes 24 am 1. Halteteil 16 fixiert ist, bildet sich eine Schlaufe bzw. eine Doppellage des Bandes 24 aus, wie es in Fig. 3 gezeigt ist.

Die Tragvorrichtung 11 legt sich mit dem plattenförmigen Tragteil 12 auf die Oberseite des Stapels S auf und stabilisiert und/oder komprimiert diesen dadurch.

Die Greifvorrichtung fährt dann unter gleichzeitiger Abziehung des Bandes 24 von der Bandvorratsspule 13 unter dem Stapel S und unter dem Positionierteil 22 hindurch, wie es in Fig. 4 durch den Pfeil H angedeutet ist, wobei das Band 24 weiterhin von der Bandvorratsspule 13 abgezogen und Doppellage gehalten wird.

Die Greifvorrichtung 18 fährt mit dem Band 24 so weit um den Stapel S herum, bis sie nahe dem am Tragteil 12 angebrachten 2. Halteteil 17 angeordnet ist, wie es in Fig. 5 dargestellt ist. Das Band 24 wird dann von der Greifvorrichtung 18 am 2. Halteteil 17 befestigt, so dass das Band 24 den Stapel S in Doppellage umschlingt. Dann wird die Bandvorratsspule 13 so gedreht (s. Pfeil K in Fig. 6), dass das Band 24 eingezogen wird. Da das Band 24 jedoch am 2. Halteteil 17 befestigt ist, wird das Band 24 gespannt und das Tragteil 12 von oben gegen den Stapel S gespannt, so dass der Stapel S zwischen dem Band 24 und dem Tragteil 12 eingespannt und fixiert ist.

Die Tragvorrichtung 11 wird dann zusammen mit dem Stapel S angehoben und an einem Ziel-Lagerplatz abgesetzt. Gemäß Fig. 7 ist vorgesehen, dass schon aus einem vorherigen Umsetzvorgang ein Stapel S' vorhanden ist, auf den der von der Tragvorrichtung 11 ergriffene Stapel S abgesetzt werden soll. Auf der Oberseite des am Ziel-Lagerplatzes bereits vorhandenen Stapels S' ist eine Abdeckung 25 beispielsweise in Form einer Karton-Zwischenlage angeordnet, auf die die Tragvorrichtung 11 den Stapel S absetzt, wie es in Fig. 7 dargestellt ist.

Nachdem der Stapel S die gewünschte Position erreicht hat, wird der Eingriff zwischen dem Band 24 und dem 2. Halteteil 17 gelöst und das Band 24 wird durch Aktivierung der Bandvorratsspule 13 (Pfeil M) unter dem Stapel S hindurch gezogen und auf der Bandvorratsspule 13 aufgewickelt, wie es in Fig. 8 dargestellt ist.

Das Band 24 steht nun nicht mehr mit dem Stapel S in Eingriff, so dass die Tragvorrichtung 11 vom abgesetzten Stapel S abgehoben und zu einem weiteren, umzusetzenden Stapel verfahren werden kann, wie es in Fig. 9 dargestellt ist.

## Patentansprüche

1. Verfahren zum Umsetzen eines Stapels (S) flächiger, flacher Produkte (P) mittels einer Tragvorrichtung (11), die ein Tragteil (12), das oberhalb des Stapels (S) positioniert wird, und ein Band (24) aufweist, das am Tragteil (12) befestigt ist, wobei das Band (24) unterseitig um den Stapel (S) herumgeführt und am Tragteil (12) befestigt wird und wobei das Tragteil (12) dann durch Spannen des Bandes (24) gegen den Stapel (S) gedrückt und dann der von dem Band (24) unterseitig umschlungene Stapel (S) angehoben wird, wobei der Stapel (S) anschließend an einem Ziel-Lagerplatz abgesetzt und dann das Band (24) von dem Stapel (S) gelöst wird, **dadurch gekennzeichnet, dass** das Band (24) von einer Greifvorrichtung (18) ergriffen und von einer am Tragteil (12) gelagerten Bandvorratsspule (13) abgezogen und um den Stapel (S) herumgelegt wird und dass das Band (24) zum Spannen auf die Bandvorratsspule (13) aufgewickelt wird.

2. Verfahren nach Anspruch 1, **dadurch gekennzeichnet dass** das Band (24) von der Greifvorrichtung (18) auf der dem Stapel (S) abgewandten Oberseite des Tragteils (12) ergriffen wird.

3. Verfahren nach Anspruch 1 oder 2, **dadurch gekennzeichnet, dass** das der Bandvorratsspule (13) abgewandte Ende des Bandes (24) an einem 1. Halteteil (16) an dem Tragteil (12) befestigt ist und dass das Band (12) von der Greifvorrichtung (18) in einem Bandabschnitt zwischen der Bandvorratsspule (13) und dem 1. Halteteil (16) ergriffen wird.

4. Verfahren nach einem der Ansprüche 1 bis 3, **dadurch gekennzeichnet, dass** das Band (24) um zumindest zwei Umlenkrollen (15a, 15b) herumgeführt wird, die an dem Tragteil (12) gelagert sind, und dass das Band (12) von der Greifvorrichtung (18) in einem Bandabschnitt zwischen den beiden Umlenkrollen (15a, 15b) ergriffen wird.

5. Verfahren nach einem der Ansprüche 1 bis 4, **dadurch gekennzeichnet, dass** das Band (24) in Doppellage oder in vierfacher Lage unterseitig um den Stapel (S) herumgelegt wird.

6. Verfahren nach einem der Ansprüche 1 bis 5, **dadurch gekennzeichnet, dass** das Tragteil (12) so auf die Oberseite des Stapels (S) aufgelegt wird, dass es vollständig auf der Oberseite des Stapels (S) angeordnet ist.

7. Verfahren nach einem de Ansprüche 1 bis 6, **dadurch gekennzeichnet, dass** der Stapel (S) vor dem Herumlegen des Bandes (24) um den Stapel (S) mittels einer Druckvorrichtung (26) zusammengedrückt und komprimiert wird.

8. Umsetzvorrichtung (10) zum Umsetzen eines Stapels (S) flächiger, flacher Produkte (P), mit einer Tragvorrichtung (11), die ein Tragteil (12) und ein Band (24) aufweist, das um den Stapel (S) unterseitig herumlegbar ist, **dadurch gekennzeichnet, dass** auf der Oberseite des Tragteils (12) eine drehbar gelagerte Bandvorratsspule (13) angeordnet ist, von der das Band (24) abziehbar und auf die das Band (24) aufwickelbar ist, und dass eine Greifvorrichtung (18) vorgesehen ist, mittels der das Band (24) erfassbar und von der Bandvorratsspule abziehbar, unterseitig um den Stapel (S) herumlegbar und in lösbarer Weise befestigbar ist.

9. Umsetzvorrichtung nach Anspruch 8, **dadurch gekennzeichnet, dass** die Bandvorratsspule (13) eine Antriebsvorrichtung (23) aufweist.

10. Umsetzvorrichtung nach Anspruch 8 oder 9, **dadurch gekennzeichnet, dass** das der Bandvorratsspule (13) abgewandte Ende des Bandes (24) an einem 1. Halteteil (16) an dem Tragteil (12) befestigt ist.

11. Umsetzvorrichtung nach Anspruch 10, **dadurch gekennzeichnet, dass** das 1. Halteteil (16) auf der Oberseite des Tragteils (12) angeordnet ist.

12. Umsetzvorrichtung nach einem der Ansprüche 8 bis 11, **dadurch gekennzeichnet, dass** das Band (24) mittels der Greifvorrichtung (18) an einem an dem Tragteil (12) angeordneten 2. Halteteil (17) in lösbarer Weise befestigbar ist.

13. Umsetzvorrichtung nach Anspruch 12, **dadurch gekennzeichnet, dass** das 2. Halteteil (17) auf der Oberseite des Tragteils (12) angeordnet ist.

14. Umsetzvorrichtung nach einem der Ansprüche 8 bis 13, **dadurch gekennzeichnet, dass** das Band (24) um zumindest zwei Umlenkrollen (15a, 15b) herumgeführt ist, die an dem Tragteil (12) gelagert sind, und dass das Band (12) von der Greifvorrichtung (18) in einem Bandabschnitt zwischen den beiden Umlenkrollen (15a, 15b) erfassbar ist.

15. Umsetzvorrichtung nach einem der Ansprüche 8 bis 14, **dadurch gekennzeichnet** durch eine Druckvorrichtung (26), mittels der der Stapel (S) zusammendrückbar und komprimierbar ist.

## Claims

1. A method for moving a stack of flat laminar products via a carrying device which has a support part, which is positioned above the stack, and has a strap, which is securable to the support part, the method comprising:
guiding the strap around the stack on a lower face; and
securing the strap to the support part;
pressing the support part against the stack by tensioning the strap;
lifting the stack, which is surrounded by the strap on the lower face;
placing the stack on a target storage area; and
releasing the strap from the stack,
wherein the strap is gripped by a gripping device and is drawn from a strap storage spool that is mounted on the support part and the strap is placed around the stack, and
wherein the strap is wound onto the strap storage spool for tensioning.

2. The method according to claim 1, wherein the strap is gripped by the gripping device on an upper side of the support part, which side faces away from the stack.

3. The method according to claim 1, wherein an end of the strap, said end facing away from the strap storage spool, is secured to a 1^{st} holding part on the support part, and wherein the strap is gripped by the gripping device in a strap section between the strap storage spool and the 1^{st} holding part.

4. The method according to claim 1, wherein the strap is guided around at least two deflection rollers, which are mounted on the support part, and wherein the strap is gripped by the gripping device in a strap section between the two deflection rollers.

5. The method according to claim 1, wherein the strap is placed around the stack on its lower face in a double layer or in a quadruple layer.

6. The method according to claim 1, wherein the support part is placed on the upper side of the stack so that it is completely disposed on the upper side of the stack.

7. The method according to claim 1, wherein the stack is pressed together and compressed via a compression device before the strap is wrapped around the stack.

8. A moving device for moving a stack of flat laminar products, the moving device comprising:
a carrying device that comprises a support part and a strap that is adapted to be placed around the stack on a lower face thereof;
a rotatably mounted strap storage spool is arranged on an upper side of the support part, from which spool the strap is adapted to be drawn and onto which the strap is adapted to be wound; and
a gripping device via which the strap is gripped and drawn from the strap storage spool and placed around the stack on its lower face and secured in a releasable manner.

9. The moving device according to claim 8, wherein the strap storage spool has a drive device.

10. The moving device according to claim 8, wherein an end of the strap facing away from the strap storage spool, is secured to a first holding part on the support part.

11. The moving device according to claim 10, wherein the first holding part is arranged on the upper side of the support part.

12. The moving device according to claim 8, wherein the strap is adapted to be secured in a releasable manner via the gripping device to a second holding part arranged on the support part.

13. The moving device according to claim 12, wherein the second holding part is arranged on the upper side of the support part.

14. The moving device according to claim 8, wherein the strap is guided around at least two deflection rollers that are mounted on the support part, and wherein the strap is adapted to be gripped by the gripping device in a strap section between the two deflection rollers.

15. The moving device according to claim 8, further comprising a compression device via which the stack is pressed together and compressed.

## Revendications

1. Procédé pour le déplacement d'une pile (S) de produits plats à plat (P) au moyen d'un dispositif de support (11) qui présente une pièce de support (12) qui est positionnée au-dessus de la pile (S) et une bande (24) qui est fixée à la pièce de support (12), dans lequel la bande (24) fait le tour de la pile (S) sur la face inférieure et est fixée à la pièce de support (12) et dans lequel la pièce de support (12) est ensuite pressée contre la pile (S) en tendant la bande (24) et la pile (S) entourée par la bande (24) sur la face inférieure est ensuite soulevée, dans lequel la pile (S) est ensuite déposée à un emplacement de stockage cible, puis la bande (24) est détachée de la pile (S), **caractérisé en ce que** la bande (24) est saisie par un dispositif de préhension (18), est retirée d'une bobine de réserve de bande (13) montée sur la pièce de support (12) et est placée autour de la pile (S), **et en ce que** la bande (24) est enroulée sur la bobine de réserve de bande (13) pour la tension.

2. Procédé selon la revendication 1, **caractérisé en ce que** la bande (24) est saisie par le dispositif de préhension (18) sur la face supérieure de la pièce de support (12) opposée à la pile (S).

3. Procédé selon la revendication 1 ou 2, **caractérisé en ce que** l'extrémité de la bande (24) opposée à la bobine de réserve de bande (13) est fixée à une première pièce de maintien (16) sur la pièce de support (12) **et en ce que** la bande (12) est saisie par le dispositif de préhension (18) dans une section de bande entre la bobine de réserve de bande (13) et la première pièce de maintien (16).

4. Procédé selon l'une des revendications 1 à 3, **caractérisé en ce que** la bande (24) fait le tour d'au moins deux rouleaux de renvoi (15a, 15b) qui sont montés sur la pièce de support (12), **et en ce que** la bande (12) est saisie par le dispositif de préhension (18) dans une section de bande entre les deux rouleaux de renvoi (15a, 15b).

5. Procédé selon l'une des revendications 1 à 4, **caractérisé en ce que** la bande (24) est placée en double couche ou en quadruple couche autour de la pile (S), sur la face inférieure.

6. Procédé selon l'une des revendications 1 à 5, **caractérisé en ce que** la pièce de support (12) est placée sur la face supérieure de la pile (S) de sorte qu'elle est entièrement disposée sur la face supérieure de la pile (S).

7. Procédé selon l'une des revendications 1 à 6, **caractérisé en ce que** la pile (S) est compressée et comprimée au moyen d'un dispositif de pression (26) avant le placement de la bande (24) autour de la pile (S).

8. Dispositif de déplacement (10) pour le déplacement d'une pile (S) de produits plats à plat (P), comportant un dispositif de support (11) qui présente une pièce de support (12) et une bande (24) qui peut être placée autour de la pile (S) sur la face inférieure, **caractérisé en ce qu'**une bobine de réserve de bande (13) montée rotative est disposée sur la face supérieure de la pièce de support (12), bobine de réserve de bande depuis laquelle la bande (24) peut être retirée et sur laquelle la bande (24) peut être enroulée,
**et en ce qu'**un dispositif de préhension (18) est prévu, au moyen duquel la bande (24) peut être attrapée et retirée de la bobine de réserve de bande, placée autour de la pile (S) sur la face inférieure et fixée de manière amovible.

9. Dispositif de déplacement selon la revendication 8, **caractérisé en ce que** la bobine de réserve de bande (13) présente un dispositif d'entraînement (23).

10. Dispositif de déplacement selon la revendication 8 ou 9,
**caractérisé en ce que** l'extrémité de la bande (24) opposée à la bobine de réserve de bande (13) est fixée à une première pièce de maintien (16) sur la pièce de support (12).

11. Dispositif de déplacement selon la revendication 10,
**caractérisé en ce que** la première pièce de maintien (16) est disposée sur la face supérieure de la pièce de support (12).

12. Dispositif de déplacement selon l'une des revendications 8 à 11,
**caractérisé en ce que** la bande (24) peut être fixée de manière amovible, au moyen du dispositif de préhension (18), à une second pièce de maintien (17) disposée sur la pièce de support (12).

13. Dispositif de déplacement selon la revendication 12,
**caractérisé en ce que** la seconde pièce de maintien (17) est disposée sur la face supérieure de la pièce de support (12).

14. Dispositif de déplacement selon l'une des revendications 8 à 13,
**caractérisé en ce que** la bande (24) fait le tour d'au moins deux rouleaux de renvoi (15a, 15b) qui sont montés sur la pièce de support (12), **et en ce que** la bande (12) peut être attrapée par le dispositif de préhension (18) dans une section de bande entre les deux rouleaux de renvoi (15a, 15b).

15. Dispositif de déplacement selon l'une des revendications 8 à 14,
**caractérisé par** un dispositif de pression (26) au moyen duquel la pile (S) peut être compressée et comprimée.
